# FASCICULE DE BREVET EUROPEEN

(11) **EP 0 088 776 B1**
(45) Date de publication et mention de la délivrance du brevet: **23.10.1985**
(21) Numéro de dépôt: 82902735.8
(22) Date de dépôt: 23.09.1982
(51) Int. Cl.: E21B 41/00, E21B 43/36, F23G 7/06

(54) **SYSTEME POUR EMPECHER L'ENTRAINEMENT DE LIQUIDES AU NEZ DE TORCHE**
SYSTEM ZUM VERHINDERN DES MITREISSENS VON FLÜSSIGKEITEN IN DIE FACKELMÜNDUNG
SYSTEM FOR PREVENTING LIQUIDS FROM BEING DRIVEN TO THE FLAIR STACK TIP

(30) Priorité: 23.09.1981 FR 8117969
(43) Date de publication de la demande: 21.09.1983
(73) Titulaire: Chaudot, Gérard, 78570 Andresy (FR)
(72) Inventeur: Chaudot, Gérard, 78570 Andresy (FR)
(74) Mandataire: Jolly, Jean-Pierre
(86) Numéro de dépôt international: FR8200156
(87) Numéro de publication internationale: WO8301086

## Description

La présente invention concerne un système de sécurité destiné à éliminer tout risque d'entraînement de liquides au nez de torche, lors du torchage des gaz associes à la production d'hydrocarbures, en particulier en mer (off shore).

D'une manière générale, on sait qu'un entraînement de liquides dans le nez d'une torche, notamment par suite d'un engorgement des séparateurs gaz/huile ou gaz/condensat, constitue un grave danger dans les installations de production et de traitement d'hydrocarbures et en particulier dans les installations fixes ou flottantes de production off shore.

En effet, au sortir du nez de la torche, l'huile ou le condensat entraîné par le gaz se trouve enflammé et retombe en flammes sur l'installation ou à proximité immédiate de celle-ci, mettant ainsi en péril l'installation toute entière et la vie de l'ensemble du personnel.

Ce danger est d'autant plus important, dans les installations off shore que le personnel risque de se trouver prisonnier sur la plateforme ou le support flottant en feu et qu'en outre, l'huile ou le condensat flottant sur la mer peut former une nappe de feu interdisant toute possibilité d'évacuation.

Pour tenter d'éliminer ce risque, l'une des meilleures dispositions retenues à ce jour, est constituée par l'interposition, entre la source d'entraînement d'hydrocarbures liquides et le nez de la torche, de trois capacités, à savoir, un séparateur, un épurateur de sécurité et un ballon de pied de torche, montées en série sur la chaîne d'écoulement de gaz, ces capacités étant respectivement équipées de trois dispositifs de détection de niveau haut, qui effectuent, dans le cas où le niveau de liquide dépasse une hauteur prédéterminée, la fermeture de l'alimentation en hydrocarbures de l'installation.

En outre, dans une telle installation, le ballon de pied de torche présente, ou peut présenter, une capacité de rétention de liquide, telle qu'elle alloue un temps suffisant pour la fermeture manuelle des vannes d'alimentation en hydrocarbures de l'installation.

Cependant il est clair que de toutes façons, principalement dans le cas où la torche est verticale ou subverticale sur le support de production, la sécurité du personnel et l'ensemble de la plateforme dépendra:
- du fonctionnement des automatismes de détection et d'actions mécaniques qui sont toujours sujets dans le temps et selon les conditions de fonctionnement, à des avaries, et
- en dernier recours, du temps de rétention de liquide dans le ballon de pied de torche, qui se trouve dimensionné en fonction d'une durée d'intervention humaine toujours discutable et dont le caractère aléatoire n'est pas en conformité avec une bonne logique de sécurité.

En outre, il convient également de noter que le ballon de pied de torche, qui se trouve généralement placé en partie basse de l'installation, risque de provoquer, par ses dimensions, une gêne considérable, voir même inacceptable.

Par le brevet FR 2 157 733, on connaît une installation de production d'hydrocarbures dans laquelle aucun élément n'est interposé entre les installations de séparation et le nez de torche, de sorte qu'en cas de dérèglement desdites installations, la totalité de la production d'hydrocarbures, liquides ou gazeux, passe par la torche. Celle-ci déverse alors sur la plateforme de surface ou à proximité de celle-ci des hydrocarbures enflammés, mettant ainsi en péril le personnel ainsi que les installations.

Le même inconvénient se retrouve dans l'installation selon le brevet FR 2 195 326 où il n'existe aucun moyen pour séparer les liquides entraînés accidentellement par le gaz à la sortie des installations de séparation, ni de moyen pour les dériver du jet de gaz. Ici également, en cas de dérèglement de l'installation, des hydrocarbures liquides pourront être déversés sur la plateforme de surface.

L'installation selon le brevet FR 2407 005 comprend certes un ballon de pied de torche, mais elle ne comporte aucun moyen pour détecter l'accumulation de liquides dans ce ballon, ni pour évacuer ces liquides. Une conduite équipée d'une vanne a bien été prévue, mais cette vanne, qu'elle soit automatique ou manuelle, est sujette aux blocages et aux dérèglements, conduisant ainsi au débordement d'hydrocarbures liquides.

L'invention a donc pour but de supprimer tous ces inconvénients.

Elle propose donc un système de sécurité destiné à éliminer tout risque d'entraînement de liquides au nez de torche ou à l'évent, lors du torchage ou de la dispersion des gaz associés à la production ou au traitement d'hydrocarbures à terre et en mer, système du type comprenant un séparateur qui reçoit les hydrocarbures bruts par une conduite d'alimentation et dans lequel les liquides et le gaz se séparent, les liquides étant évacués par un circuit de reprise et le gaz s'écoulant par au moins une conduite, caractérisé en ce que dans ladite conduite d'écoulement du gaz est montée au moins une capacité, telle qu'un ballon de pied de torche, dans laquelle le gaz et des liquides qui ont été entraînés accidentellement par ledit gaz se séparent, ladite capacité étant munie d'une colonne de trop-plein qui se pique à un niveau correspondant au niveau maximal prédéterminé du liquide dans la capacité et qui débouche en dessous du niveau d'une étendue de liquide, par exemple de la mer, à une profondeur prédéterminée sous son piquage sur la capacité.

On obtient donc un système de sécurité particulièrement simple et fiable pouvant compléter ou même se substituer aux systèmes usuels de sécurité, et qui présente l'avantage de ne faire intervenir aucun dispositif de détection et aucun organe mécanique sujet à des avaries.

Ainsi, en cas de dérèglement lent ou brutal de l'installation, le liquide excédentaire, sera déversé à la mer avec une très faible probabilité de risque d'incendie compte tenu du fait:
- qu'il faudrait un point chaud important dans la zone où le liquide atteindra la surface de la mer pour provoquer son ignition.
- qu'en raison de la profondeur à laquelle il se trouve déversé, et des courants marins qui existent dans la plupart des sites, le liquide ne refera surface qu'à une certaine distance des installations.

En outre, la colonne de trop-plein, dans certaines applications, sera équipée d'un dispositif de déversement à l'intérieur de celle-ci, de produits divers ayant pour buts principaux, mais non limitativement, de retarder ou empêcher la remontée des hydrocarbures liquides à la surface, diminuer, retarder ou inhiber la pollution par les hydrocarbures.

Par ailleurs, dans certaines applications, la torche sera équipée de moyens d'allumage et d'extinction manuels ou automatiques permettant d'initier ou d'étouffer la flamme dans différentes configurations de fonctionnement ou pour des raisons de sécurité ou autres.

Des modes de réalisation de l'invention seront décrits ci-après, à titre d'exemples non limitatifs, avec référence aux dessins annexés dans lesquels:
La figure 1 est une représentation schématique d'une première installation de production équipée d'un dispositif de sécurité selon un premier exemple de réalisation de l'invention;
La figure 2 est une représentation schématique d'une deuxième installation de plus faible encombrement et équipée de moyens anti-polluants.
La figure 3 est une représentation schématique d'une troisième installation dans laquelle la fût de torche joue le rôle de ballon de pied de torche.

Avec référence à la figure 1, l'installation comprend, tout d'abord, une source d'entraînement d'hydrocarbures liquides constituée par un séparateur 1 recevant le pétrole brut ou le gaz par un conduit d'arrivée 2. Ce séparateur est équipé de façon classique d'un circuit 3 de reprise normale de l'huile ou des condensats et d'une sortie de gaz raccordée à une chaîne d'écoulement de gaz 4 jusqu'au nez 5 de la torche.

Cette chaîne d'écoulement de gaz 4 comporte, entre le séparateur 1 et le nez de la torche 5, un ballon de pied de torche 6 équipé, de façon classique, d'un circuit de reprise des égouttures 7 comprenant ou non une pompe 8.

Le séparateur 1 et le ballon de pied de torche 6 sont tous deux équipés d'un circuit de détection de niveau haut, destiné à fermer, en cas de niveau de liquide anormalement haut, l'alimentation en brut ou en gaz de l'installation.

Selon l'invention cette installation comprend une colonne de trop-plein 10 venant se piquer (piquage 11) sur le ballon de pied de torche 6 en un emplacement correspondant à un niveau maximal prédéterminé et débouchant en dessous du niveau 12 de la mer à une distance L_{R} en dessous du piquage 11 sur ledit ballon 6.

Cette colonne de trop-plein 10 est équipée du susdit dispositif de déversement 14' et de moyens de reprise 13' des hydrocarbures liquides ayant débordés dans la colonne de trop-plein afin de les réinserrer dans les circuits normaux de traitement. Ces moyens de reprise seront constitués, par exemple, de pompes de divers types ou d'éjecteurs à liquide ou à gaz (gas lift). Ils pourront être mis en place au moment de la construction de l'installation ou, plus tard, être amovibles ou non.

Ainsi, en fonctionnement normal, les deux systèmes de détection de niveau informeront les opérateurs d'un défaut de fonctionnement, et couperont l'arrivée de brut si le défaut ne peut être corrigé.

En cas de dérèglement brutal et de non fonctionnement des deux systèmes de détection de niveau, les liquides seront déversés à la mer par la colonne de trop-plein 10, la torche continuant d'être alimentée en gaz, ceci jusqu'à la correction du défaut ou jusqu'à la fermeture manuelle ou automatique de l'arrivée du brut.

On obtient donc un circuit de très haute sécurité. Toutefois, il présente, du fait des dimensions du ballon de pied de torche 6, un inconvénient important (qui pourra être supprimé grâce aux dispositions qui seront décrites notamment en regard des figures 2 et 3).

Il convient de préciser que, pour obtenir un fonctionnement acceptable, la colonne, de trop-plein 10 doit satisfaire à des critères de dimensionnement déterminés répondant à au moins deux conditions principales, à savoir:
- éviter la montée des liquides dans le fût de torche 13, en cas d'engorgement;
- éviter la sortie de gaz par l'extrémité inférieure 14 de la colonne de trop-plein 10 en service normal.

Ces conditions peuvent être exprimées comme suit:
A) Pour éviter l'engorgement du ballon de pied de torche 6 ou la montée des liquides dans le fût 13, il convient d'assurer l'écoulement des liquides à la mer, ce qui implique que l'équation (1) suivante soit au moins satisfaite, sans prendre en compte les différentes pertes de charge dans les conduites:
dans laquelle:

La condition la plus défavorable étant atteinte quand P₁ = Pₐₜₘ (cas d'arrêt après engorgement et remplissage total en liquide de la colonne de trop-plein 10 sur la longueur L_{R}), la relation (1) peut se simplifier à

### Applications

1) Pour
   d_{w} = 1020
   dₒ = 700 (huile imparfaitement dégazée),
   L_{R} = 50 m
   la hauteur L₁ minimum est de 15,7 m. (exemple 1)
2) Dans les mêmes conditions que précédemment mais avec une huile mieux dégazée de dₒ =800, la hauteur L₁ devient 10,8 m. (exemple 2)
3) Dans les mêmes conditions que dans l'exemple 1 mais avec une colonne de trop-plein 10 plus courte, L_{R}=40 m, la hauteur L₁ minimum est de 12,5 m. (exemple 3)
4) Dans les mêmes conditions que dans l'exemple 3 mais avec une densité d'huile do = 800, la hauteur L₁ minimum devient égale à 8,62 m. (exemple 4)

B) Pour éviter la sortie de gaz par l'extrémité inférieure de la colonne de trop-plein 10, la relation suivante devra être vérifiée: dans laquelle L₂ est la hauteur du piquage par rapport au niveau de la mer le plus bas (exprimée en m).

### Applications

1) avec la pression P₁ devra être inférieure à 3,013 x 10⁵ Pₐ.
2) avec la pression Pₗ devra être inférieure à 2,013 x 10⁵ Pₐ.

A l'examen des relations 1 et 3 précédentes, il apparaît que le système de sécurité proposé ne sera pas applicable dans tous les cas, et en particulier dans de trop faibles profondeurs d'eau.

Si, pour une implantation donnée, les relations 1 et 3 sont vérifiées avec des coefficients de sécurité raisonnables, et si le dimensionnement des conduites est correct pour tenir compte des différentes pertes de charge, le risque d'engorger la torche est très improbable.

Toutefois, le risque d'entraînement de liquide au nez de torche 5 demeure, sauf si le ballon de pied de torche 6 est dimensionné en séparateur diphasique fonctionnant à niveau très bas. Ceci conduit à l'implantation d'un ballon 6 dont les dimensions et le poids risquent d'être prohibitifs.

Par ailleurs, la séparation huile/gaz s'effectuant sans réel contrôle, dans un séparateur ballon 6 où les internaux sont pratiquement exclus, le risque d'entraînement de gouttelettes de liquide demeure grand.

L'examen des relations 1 et 3 montre que l'augmentation des dimensions Li et L_{R} va dans le sens d'une amélioration de la sécurité.

### Pollution

En cas d'engorgement, que l'installation comporte ce système de sécurité ou non, la quantité de liquides mis à la mer sera sensiblement la même.

Néanmoins sur un engorgement de durée limitée, le volume de liquide »piégé« dans la colonne de trop-plein pourra être remonté dans les installations et évacué.

### Danger d'allumage intempestif des hydrocarbures liquides mis à la mer

Selon la figure 1, les liquides sont mis à la mer »en source«, c'est-à-dire qu'il faudra un point chaud important dans la zone où les hydrocarbures liquides atteindront la surface de la mer pour provoquer leur ignition.

Toutefois, compte tenu des courants marins qui peuvent exister sur bon nombre de sites, les hydrocarbures liquides ne referont surface qu'à une certaine distance des installations.

A titre d'exemple, pour une colonne de trop-plein 10 débouchant à 50 m en dessous du niveau moyen de l'eau et avec une huile de masse volumique 850, celle-ci ne refera surface qu'à environ 60 m de la verticale de la colonne 10 ceci pour un courant de 0,25 noeud.

### Effet des vagues

Le niveau de l'eau à l'intérieur de la colonne de trop-plein 10 suivra avec retard et amortissement le niveau de l'eau à l'extérieur. Toutefois, ce point devra être vérifié afin d'éviter des entrées d'air dans le fût de torche 13, surtout dans le cas de colonnes de trop-plein 10 courtes et de faibles débits de gaz. En règle générale, plus la colonne de trop-plein 10 sera longue, moins l'effet de vague se fera sentir.

Pour tenir compte des points évoqués ci-dessus, un arrangement (figure 2) est développé comme suit:
Le ballon de pied de torche 6, généralement placé en point bas de l'installation, reprend, en service normal, les égouttures (circuits 7, 8). Ses dimensions et son poids redeviennent acceptables. Il est complété par un séparateur liquides/gaz 15 placé à la partie inférieure du fût de torche 13, celui-ci n'étant utile qu'en cas d'engorgement.

Ce séparateur 15 peut être masqué dans la tour 16 supportant la torche. Il fonctionne à très bas niveau et basse pression.

A partir d'une certaine profondeur, la colonne de trop-plein 10 peut éventuellement être épanouie pour constituer une capacité de rétention 17, évitant ainsi toute pollution pendant une durée limitée. Les hydrocarbures liquides ainsi piégés, peuvent être réinserrés ultérieurement dans les installations par des moyens 13.

La partie inférieure de la colonne 10 pourra être crépinée latéralement afin de mieux disperser les hydrocarbures liquides dans la mer.

Enfin, pour certaines applications, le mode de réalisation représenté figure 3 présente une solution simplifiée.

Le fût de torche vertical 20 est constitué par un tube de section variable ou non pouvant être dans certaines applications self-résistant aux sollicitations extérieures, et d'un diamètre tel que la vitesse ascensionnelle du gaz soit suffisamment faible pour que la séparation gaz/liquide s'effectue. La mise en vitesse du gaz peut se faire si nécessaire au nez de torche 5 par passage à travers une section tubulaire réduite 21 ou par un autre moyen.

L'extrémité inférieure 22 du fût de torche sert de ballon de pied de torche en service normal, et est équipée d'une colonne de trop-plein 10 telle que celles précédemment décrites ainsi qu'un circuit de reprise des égouttures 7, 8 et 13.

Une simplification supplémentaire consistera pour certaines applications à réaliser l'ensemble fût de torche-colonne de trop-plein, en une tubulure continue, de section éventuellement variable, le circuit de reprise des égouttures étant alors installé à une altitude convenable sur la tubulure continue. En outre, dans toutes les configurations d'installations de ce système de sécurité, ce dernier pourra utiliser, pour sa réalisation, des parties de tubulures déjà existantes, en acier ou autres matériaux, tels que le béton, et pouvant remplir d'autres fonctions telles que le supportage des installations. Son supportage pourra être également effectué à l'aide de charpentes ou de supports requis ou non pour remplir d'autres fonctions.

## Revendications

1. Système de sécurité destiné à éliminer tout risque d'entraînement de liquides au nez de torche (5) ou à l'évent, lors du torchage ou de la dispersion des gaz associés à la production ou au traitement d'hydrocarbures à terre et en mer, système du type comprenant un séparateur (1) qui reçoit les hydrocarbures bruts par une conduite d'alimentation (2) et dans lequel les liquides et le gaz se séparent, les liquides étant évacués par un circuit de reprise (3) et le gaz s'écoulant par au moins une conduite (4), caractérisé en ce que dans ladite conduite d'écoulement du gaz (4) est montée au moins une capacité, telle qu'un ballon de pied de torche (6), dans laquelle le gaz et des liquides qui ont été entraînés accidentellement par ledit gaz se séparent, ladite capacité étant munie d'une colonne de trop-plein (10) qui se pique à un niveau correspondant au niveau maximal prédéterminé du liquide dans la capacité et qui débouche en dessous du niveau d'une étendue de liquide, par exemple de la mer, à une profondeur prédéterminée sous son piquage sur la capacité.

2. Système selon la revendication 1, caractérisé en ce que ledit ballon de pied de torche (6) est équipé d'une conduite de reprise des égouttures (7) et éventuellement d'une pompe (8) pour le recyclage en continu d'un débit de liquide dans l'installation placée en amont du ballon de pied de torche.

3. Système selon la revendication 2, caractérisé en ce que ledit ballon de pied de torche (6) et la colonne de trop-plein (10) sont respectivement équipés de moyens de détection de niveau haut, destinés à fermer la conduite d'alimentation (2) en cas de détection d'un niveau de liquide supérieur au niveau maximal prédéterminé.

4. Système selon l'une des revendications précédentes, caractérisé en ce que le ballon de pied de torche (6) est dimensionné pour que la vitesse d'écoulement du gaz diminue suffisamment pour que les gouttelettes de liquide entraînées tombent dans le fond du ballon.

5. Système selon l'une des revendications précédentes, caractérisé en ce qu'il comprend des moyens de relevage du volume d'hydrocarbures liquides piégés dans la colonne de trop-plein (10).

6. Système selon l'une des revendications précédentes, caractérisé en ce qu'à partir d'une certaine profondeur, la colonne de trop-plein (10) est épanouie pour constituer une capacité de rétention et en ce que la partie inferiéure de ladite colonne peut être crepinée latéralement afin de mieux disperser l'huile dans la mer.

7. Système selon l'une des revendications précédentes, caractérisé en ce que le ballon pied de torche (6), de préférence placé en point bas de l'installation, est suivi d'un séparateur huile/gaz (15) placé à la partie inférieure du fût de torche (13) de préférence dans la tour (16) supportant la torche.

8. Système selon l'une des revendications précédentes, caractérisé en ce qu'il est équipé de systèmes évitant ou retardant la pollution.

9. Système selon l'une des revendications précédentes, caractérisé en ce qu'il est équipé de systèmes évitant ou retardant la remontée des hydrocarbures liquides à la surface de l'eau.

10. Système selon l'une des revendications précédentes, caractérisé en ce qu'il est équipé de systèmes d'allumage ou d'extinction de la flamme automatiques et/ou manuels.

11. Système selon l'une des revendications précédentes, caractérisé en ce que le fût de torche (20) présente un diamètre tel que la vitesse ascensionnelle du gaz soit suffisamment faible pour qu'une séparation gaz/liquide puisse s'effectuer, en ce que la mise en vitesse du gaz se fait si nécessaire au nez de torche (5) par passage à travers une section tubulaire réduite (21) et en ce que l'extrémité inférieure (22) du fût de torche qui sert de ballon de pied de torche est équipée d'une colonne de trop-plein (10) du type susdit.

12. Système selon l'une des revendications précédentes, caractérisé en ce que le fût de torche (20) et la colonne de trop-plein sont une même tubulure de section variable.

13. Système selon l'une des revendications précédentes, caractérisé en ce qu'il est constitué, partiellement ou totalement, tant pour sa réalisation que pour son supportage, par des éléments d'installation pouvant répondre à d'autres fonctions.

14. Système selon l'une des revendications précédentes, caractérisé en ce qu'il est installé à terre ou en mersur n'importe quel type de support fixe ou flottant.

## Patentansprüche

1. Sicherheitssystem zur Gefahrenbeseitigung des Mitreißens von Flüssigkeiten am Fackelkopf (5) oder Abzug anläßlich des Abfackelns oder der Dispersion der mit der Gewinnung oder Behandlung von Kohlenwasserstoffen auf festem Boden oder auf dem Meere gleichzeitig auftretenden Gase, bestehend aus einem Abscheider (1), in dem die rohen Kohlenwasserstoffe über eine Speiseleitung (2) aufgenommen und das Gas und die Flüssigkeiten getrennt werden, die in einen Nachlaufkreis (3) abgeführt werden, wobei das Gas über zumindest eine Leitung (4) abströmt, dadurch gekennzeichnet, daß in der Gasabströmleitung (4) zumindest ein Auffangbehälter (6) am Fackelfuß zwischengeschaltet ist, in dem das Gas und die Flüssigkeiten, die unbeabsichtigt vom Gas mitgerissen werden, getrennt werden, daß der Auffangbehälter mit einer Überlaufsäule (10) versehen ist und daß dieser Überlauf in einer Höhe angestochen wird, die der maximalen vorbestimmten Höhe der im Auffangbehälter befindlichen Flüssigkeit entspricht, und unterhalb der Höhe einer Flüssigkeitsfläche, beispielshalber der Meeresfläche, in einer vorbestimmten Tiefe unterhalb der Abstechstelle am Auffangbehälter austritt.

2. Sicherheitssystem nach Anspruch 1, dadurch gekennzeichnet, daß der Auffangbehälter (6) am Fackelfuß mit einem Nachlaufkreis (7) für die Abzugsreste und gegebenenfalls mit einer Pumpe (8) für die kontinuierliche Rückführung eines Flüssigkeitsdurchsatzes in dem Einbau versehen ist, der dem Auffangbehälter vorgeschaltet ist.

3. Sicherheitssystem nach Anspruch 2, dadurch gekennzeichnet, daß der Auffangbehälter (6) und die Überlaufsäule (10) mit Mitteln zum Erfassen des hohen Standes oder Pegels versehen sind, die dazu dienen, die Speiseleitung (2) im Falle der Ermittlung eines Flüssigkeitsstandes über der vorgegebenen maximalen Höhe zu schließen.

4. Sicherheitssystem nach einem der vorhergehenden Ansprüche 1 bis 3, dadurch gekennzeichnet, daß der Auffangbehälter (6) derart bemessen ist, daß sich die Abströmgeschwindigkeit des Gases hinreichend senkt, so daß die mitgerissenen Flüssigkeitstropfen auf den Boden des Auffangbehälters fallen.

5. Sicherheitssystem nach einem der vorhergehenden Ansprüche 1 bis 4, gekennzeichnet durch Mittel zum Heben des Volumens der flüssigen Kohlenwasserstoffe, die in der Überlaufsäule (10) eingefangen wurden.

6. Sicherheitssystem nach einem der vorhergehenden Ansprüche 1 bis 5, dadurch gekennzeichnet, daß ab einer bestimmten Tiefe die Überlaufsäule (10) trompetenförmig ausgebaucht ist, um einen Rückhaltebehälter zu bilden, und daß der untere Teil der Säule seitlich seiherartig ausgebildet sein kann, um das Öl im Meer besser verstreuen zu können.

7. Sicherheitssystem nach einem der vorhergehenden Ansprüche 1 bis 6, dadurch gekennzeichnet, daß dem Auffangbehälter (6), der vorzugsweise an einer niedrigen Stelle der Anlage eingesetzt ist, ein ÖI/Gas-Abschneider (15) nachgeschaltet ist, der am unteren Teil des Fackelschaftes (13), vorzugsweise des die Fackel tragenden Turms (16) angeordnet ist.

8. Sicherheitssystem nach einem der vorhergehenden Ansprüche 1 bis 7, gekennzeichnet durch Anlagen, mit denen eine Verschmutzung vermieden oder verzögert werden kann.

9. Sicherheitssystem nach einem der vorhergehenden Ansprüche 1 bis 8, gekennzeichnet durch Anlagen, durch die das Aufsteigen der flüssigen Kohlenwasserstoffe zur Wasseroberfläche vermieden oder verzögert werden kann.

10. Sicherheitssystem nach einem der vorhergehenden Ansprüche 1 bis 9, gekennzeichnet durch Anlagen, durch die die Flamme selbsttätig oder von Hand gezündet oder gelöscht werden kann.

11. Sicherheitssystem nach einem der vorhergehenden Ansprüche 1 bis 10, dadurch gekennzeichnet, daß der Fackelstamm (20) mit einem Durchmesser ausgebildet ist, so daß die Gasaufstiegsgeschwindigkeit hinreichend niedrig ist, so daß die Gas/Flüssigkeits-Abscheidung stattfinden kann, daß die Geschwindigkeitsvermittlung des Gases erforderlichenfalls am Fackelkopf (5) durch Hindurchleiten durch einen konisch zulaufenden Röhrenquerschnitt (21) geschieht, und daß das untere Ende (22) des als Fackelfußauffangbehälter dienenden Fackelstamms mit einer Überlaufsäule (10) der vorgenannten Ausführungsform ausgestattet ist.

12. Sicherheitssystem nach einem der vorhergehenden Ansprüche 1 bis 11, dadurch gekennzeichnet, daß der Fackelstamm (20) und die Überlaufsäule ein und denselben variablen Röhrenquerschnitt aufweisen.

13. Sicherheitssystem nach einem der vorhergehenden Ansprüche 1 bis 12, dadurch gekennzeichnet, daß es zum Teil oder als Ganzes sowohl im Hinblick auf seine Ausgestaltung als auch im Hinblick auf seine Abstützung zusammengesetzt ist aus Einbauelementen, die auch anderen Funktionen entsprechen können.

14. Sicherheitssystem nach einem der vorhergehenden Ansprüche 1 bis 13, dadurch gekennzeichnet, daß es auf festem Boden oder auf dem Meer auf einer beliebigen ortsfesten oder schwimmenden Tragkonstruktion eingesetzt ist.

## Claims

1. Safety system for removing any risk of driving liquids to the flare stack tip (5) or vent, during burning or dispersion of the gases associated with the production of processing of hydrocarbons on land and at sea, system of the type comprising a separator (1) which receives the untreated hydrocarbons through a feed duct (2) and in which the liquids and the gases separate, the liquids being removed by a collection circuit (3) and the gas flowing through at least one duct (4), characterized in that in said gas flow duct (4) is mounted at least one capacity, such as a flare foot reservoir (6) in which the gas and liquids which have been accidentally driven along by said gas separate, said capacity being provided with an overflow column (10) which is connected at a level corresponding to the maximum predetermined level of the liquid in the capacity and which opens out below the level of a liqued extent, for example the sea, at a predetermined depth under its connection to said capacity.

2. System according to claim 1, characterized in that said flare foot reservoir (6) is equipped with a drip collecting duct (7) and possibly a pump (8) for continually recycling a liquid flow to the installation placed upstream of the flare foot reservoir.

3. System according to claim 2, characterized in that said flare foot reservoir (6) and the overflow column (10) are respectively equipped with high level detection means for closing the feed duct (2) should a liquid level be detected higher than the predetermined maximum level.

4. System according to one of the preceding claims, characterized in that the flare foot reservoir (6) is dimensioned so that the flow speed of the gas decreases sufficiently for the entrained liquid droplets to drop into the bottom of the reservoir.

5. System according to one of the preceding claims, characterized in that it comprises means for raising the volume of liquid hydrocarbons trapped in the overflow column (10).

6. System according to one of the preceding claims, characterized in that from a certain depth the overflow column (10) opens out so as to form a retention capacity and in that the lower part of said column may be fitted with a lateral perforated tube so as to better disperse the oil in the sea.

7. System according to one of the preceding claims, characterized in that the flare foot reservoir (6), placed preferably at a low point of the installation, is followed by an oil/gas separator (15) placed in the lower part of the flare pipe (13) preferably in the tower (16) supporting the flare.

8. System according to one of the preceding claims, characterized in that it is equipped with systems for avoiding or retarding pollution.

9. System according to one of the preceding claims, characterized in that it is equipped with systems preventing or retarding the liquid hydrocarbons from rising to the surface of the water.

10. System according to one of the preceding claims, characterized in that it is equipped with systems for automatic and/or manual extinction of the flame.

11. System according to one of the preceding claims, characterized in that the flare pipe (20) has a diameter such that the rising speed of the gas is sufficiently low for a gas/liquid separation to take place, in that the speeding up of the gas takes place if required at the flare tip (5) by passing through a reduced tubular section (21) and in that the lower end (22) of the flare pipe which serves as flare foot reservoir is equipped with an overflow column (10) of said type.

12. System according to one of the preceding claims, characterized in that the flare pipe (20) and the overflow column are the same piping of variable section.

13. System according to one of the preceding claims, characterized in that it is formed, partially or totally, not only for construction but also support thereof, by installation elements which may fulfil other functions.

14. System according to one of the preceding claims, characterized in that it is installed at land or at sea on any kind of fixed or floating support.
